# FASCICULE DE BREVET EUROPEEN

(11) **EP 3 357 784 B1**
(45) Date de publication et mention de la délivrance du brevet: **28.07.2021**
(21) Numéro de dépôt: 18154786.0
(22) Date de dépôt: 01.02.2018
(51) Int. Cl.: B61D 3/18, B61F 3/04, B61F 5/10

(54) **WAGON ET SON PROCÉDÉ DE CHARGEMENT/DÉCHARGEMENT**
WAGON UND SEIN BE- UND ENTLADEVERFAHREN
WAGON AND METHOD FOR LOADING/UNLOADING SAME

(30) Priorité: 06.02.2017 FR 1750977; 26.05.2017 FR 1754658
(43) Date de publication de la demande: 08.08.2018
(73) Titulaire: Margery, Alain, 38360 Sassenage (FR)
(72) Inventeur: Margery, Alain, 38360 Sassenage (FR)
(74) Mandataire: Cabinet Beaumont

(56) Documents cités:
- EP-A1- 1 292 478
- WO-A1-94/21503
- WO-A1-03/076246
- US-A- 4 547 107
- US-A- 4 883 000

## Description

### Domaine

La présente demande concerne un wagon et un procédé de chargement/déchargement d'un contenant sur un tel wagon.

### Exposé de l'art antérieur

Le transport intermodal, également appelé transport multimodal ou transport combiné, consiste à utiliser successivement deux ou plusieurs modes de transport pour réaliser le transport d'une charge utile d'un point d'origine à un point de destination. Le transport combiné terrestre concerne surtout le transport combiné rail-route. Le ferroutage, ou transport combiné rail-route accompagné, consiste à charger des camions complets sur un train : le tracteur, la remorque et le chauffeur. Le transport combiné rail-route non accompagné consiste à charger des seuls conteneurs, caisses mobiles ou semi-remorques, sur un train.

Les systèmes de transport intermodal existants présentent généralement l'inconvénient d'un coût d'installation et de mise en oeuvre élevés. En effet, les procédés existants de chargement/déchargement de camions complets, de conteneurs, de caisses mobiles et de semi-remorques, appelés par la suite contenants, sur des wagons nécessitent des équipements de chargement/déchargement coûteux.

Le document WO 94/21503 décrit un bogie de wagon.

Il existe un besoin d'un wagon permettant la mise en oeuvre d'un transport combiné non accompagné de contenants à bas coût.

### Résumé

Ainsi, un objet d'un mode de réalisation est de pallier au moins en partie les inconvénients des systèmes de transport intermodal rail-route décrits précédemment.

Un autre objet d'un mode de réalisation est que le wagon utilisé pour la mise en oeuvre d'un système de transport intermodal a une structure simple.

Un autre objet d'un mode de réalisation est que le wagon utilisé pour la mise en oeuvre d'un système de transport intermodal peut recevoir tout type de contenant.

Un autre objet d'un mode de réalisation est que le procédé de chargement/déchargement d'un contenant sur le wagon peut au moins en partie être réalisé de façon automatisée.

Ainsi, un mode de réalisation prévoit un wagon comprenant :
au moins deux bogies, chaque bogie comprenant au moins deux essieux et au moins un moteur d'entraînement d'au moins l'un des essieux ; et
une balancelle articulée sur chaque bogie et reliée à chaque bogie par un dispositif de suspension adapté à modifier la distance entre la balancelle et le bogie.

Selon un mode de réalisation, le dispositif de suspension est pneumatique.

Selon un mode de réalisation, chaque bogie comprend un châssis relié à un premier essieu entraînant des première et deuxième roues et à un deuxième essieu entraînant des troisième et quatrième roues, la balancelle s'étendant au travers du châssis ou sous le châssis de chaque bogie.

Selon un mode de réalisation, pour chaque bogie, le dispositif de suspension comprend au moins un vérin pneumatique reposant sur le châssis, un plateau reposant sur le vérin pneumatique et relié à la balancelle par au moins une élingue, le dispositif de suspension étant adapté à écarter ou rapprocher le plateau du châssis par actionnement du vérin pneumatique.

Selon un mode de réalisation, pour chaque bogie, le dispositif de suspension comprend deux vérins pneumatiques reposant sur le châssis, deux plateaux reposant sur les vérins pneumatiques et reliés chacun à la balancelle par au moins une élingue.

Selon un mode de réalisation, la balancelle comprend une poutre unique s'étendant selon la direction longitudinale du wagon et reliée à chaque bogie.

Selon un mode de réalisation, la balancelle comprend au moins deux évidements s'étendant selon la direction transversale du wagon.

Selon un mode de réalisation, le wagon comprend au moins deux supports reposant sur la balancelle dans lesdits évidements et s'étendant selon la direction transversale du wagon de part et d'autre de la balancelle.

Selon un mode de réalisation, le wagon est apte à recevoir un élément de support reposant sur la balancelle et sur lequel est destiné à reposer au moins un contenant.

Un mode de réalisation prévoit également un système de chargement/déchargement d'un contenant, comprenant au moins un wagon tel que défini précédemment destiné à transporter le contenant et un transbordeur adapté à charger le contenant sur le wagon ou décharger le contenant du wagon.

Selon un mode de réalisation, le transbordeur comprend au moins deux dispositifs de transbordement comprenant chacun une base et un chariot mobile sur la base et adapté à supporter le contenant, chaque chariot comprenant un système élévateur adapté à déplacer en hauteur le contenant.

Un mode de réalisation prévoit également un procédé de chargement/déchargement d'un contenant d'un wagon tel que défini précédemment, comprenant les étapes suivantes :
actionner les dispositifs de suspension du wagon pour abaisser la balancelle à une première position donnée par rapport à un quai ;
déplacer le contenant selon la direction transversale du wagon et selon la direction verticale pour charger le contenant sur le wagon ou décharger le contenant depuis le wagon ; et
actionner les dispositifs de suspension du wagon pour soulever la balancelle à une deuxième position donnée par rapport au quai.

Selon un mode de réalisation, le procédé comprend les étapes suivantes :
actionner les dispositifs de suspension du wagon pour abaisser la balancelle et déposer les supports sur le quai ;
déplacer un chariot sur chaque support selon la direction transversale du wagon, chaque chariot comprenant une coque ; et
soulever/abaisser les coques par rapport aux supports pour soulever/déposer le contenant.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
les figures 1 et 2 sont des vues de côté, schématiques et avec coupe partielle, d'un mode de réalisation d'un wagon sur lequel est chargé respectivement des contenants de types différents ;
les figures 3 et 4 sont respectivement une vue de côté et une vue de dessus, schématiques et avec coupes partielles, du mode de réalisation du wagon représenté sur les figures 1 et 2 ;
la figure 5 est une vue en perspective schématique d'une partie d'une balancelle et d'un support du wagon représenté sur les figures 3 et 4 ;
la figure 6 est une vue de dessus, schématique et avec coupe partielle, d'un mode de réalisation d'un bogie du wagon représenté sur les figures 3 et 4 ;
les figures 7, 8 et 9 sont respectivement une vue de côté, une vue de face et une vue de dessus, schématiques et avec coupes partielles, d'un mode de réalisation d'un châssis et d'un système de suspension de la balancelle du wagon représenté en figure 6 ;
les figures 10 et 11 sont respectivement une vue de côté, schématique et avec coupe partielle, du bogie représenté sur la figure 6 et une vue de dessus, schématique et avec coupe partielle, d'une moitié du bogie représenté sur la figure 6 ;
la figure 12 est une vue de côté, schématique et avec coupe partielle, de la moitié du bogie représenté sur la figure 3 ;
la figure 13 représente, sur la moitié gauche, une vue de dessus, schématique et avec coupe partielle, de la moitié du bogie représentée sur la figure 2 et, sur la moitié droite, une vue de dessus, schématique et avec coupe partielle, de la moitié du bogie illustrant un autre mode de réalisation de motorisation des essieux ;
la figure 14 est une vue en coupe, partielle et schématique, d'un mode de réalisation d'une remorque ;
la figure 15 est une vue en coupe, partielle et schématique, d'une élément d'appui de la remorque de la figure 14 ;
la figure 16 et une vue de côté, schématique et avec coupe partielle, de la remorque représentée en figure 14 reposant sur la balancelle représentée en figure 5 ;
les figures 17 et 18 sont respectivement une vue de dessus et une vue de côté, partielles et schématiques, d'un mode de réalisation d'un praticable ;
les figures 19, 20 et 21 sont respectivement une vue en perspective, et des vues en coupe, selon deux plans perpendiculaires et verticaux, d'un mode de réalisation d'un transbordeur ;
les figures 22, 23 et 24 sont respectivement des vues analogues aux vues 19, 20 et 21 d'un autre mode de réalisation d'un transbordeur ; et
les figures 25, 27, 29, 30, 32 et 33 sont des vues schématiques en coupe d'un wagon et d'un quai à des étapes successives lors d'une opération de déchargement d'un contenant transporté par le wagon et les figures 26, 28 et 31 sont des vues schématiques en coupe du wagon représenté respectivement sur les figures 25, 27 et 30 dans un plan de coupe perpendiculaire aux plans de coupe des figures 25, 27 et 30.

### Description détaillée

De mêmes éléments ont été désignés par de mêmes références dans les différentes figures et, de plus, les diverses figures ne sont pas tracées à l'échelle. Par souci de clarté, seuls les éléments utiles à la compréhension des modes de réalisation décrits ont été représentés et sont détaillés. Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence à l'orientation des figures ou à un wagon dans une position normale d'utilisation. Sauf précision contraire, les expressions "approximativement", "sensiblement", et "de l'ordre de" signifient à 10 % près, de préférence à 5 % près.

Dans la suite de la description, on appelle "direction longitudinale" la direction horizontale selon laquelle s'étendent les rails sur lesquels repose le wagon et on appelle "direction transversale" la direction horizontale qui est perpendiculaire à la direction longitudinale.

Selon un mode de réalisation, le système de transport intermodal rail-route met en oeuvre des wagons automoteurs à bogies sur lesquels sont chargés ou déchargés des contenants.

La figure 1 est une vue de côté, schématique et avec coupe partielle, d'un mode de réalisation d'un wagon 10 sur lequel est chargé un contenant 12 correspondant à un ensemble comprenant une remorque. A titre de variante, le contenant 12 peut correspondre seulement à un conteneur.

Plusieurs wagons 10 peuvent être assemblés pour former une rame. Un poste de pilotage lui-même monté sur un wagon peut être prévu à une extrémité de la rame. A titre de variante, chaque extrémité de la rame est accouplée à un poste de pilotage porté par un wagon.

Le wagon 10 comprend deux bogies automotorisés 20 et une balancelle 22 reliée à chaque bogie 20. Chaque bogie 20 comprend des roues 24 qui roulent, en fonctionnement, sur des rails 26. Selon un mode de réalisation, chaque bogie 20 est autonome pour ce qui est des énergies (électrique et pneumatique) nécessaires à son fonctionnement. L'un des bogies 20 peut être relié par un module de connexion 28 à des caténaires 30. Le module de connexion 28 est par exemple présent sur un wagon 10 sur quatre. Le module de connexion 28 peut comprendre un pantographe, des équipements d'asservissement des moteurs des bogies 20 et de gestion générale de plusieurs wagons 10. Le module de connexion 28 peut être relié au poste de pilotage de la rame, par exemple par une ligne RS 232. A titre d'exemple, la longueur des wagons automoteurs 10, mesurée selon la direction longitudinale, peut varier de 12 m à 20 m, par exemple égale à environ 15 m.

La figure 2 est une vue de côté analogue à la figure 1 dans laquelle le contenant 12 correspondant à un conteneur ou une caisse, par exemple de 20 pieds à 45 pieds et dans laquelle un élément de support intermédiaire 14, appelé praticable, est interposé entre le contenant 12 et le wagon 10, le contenant 12 reposant sur le praticable 14 qui lui-même repose sur la balancelle 22. L'utilisation du praticable 14 permet d'uniformiser le plan de dépose de contenants 12 pouvant avoir des longueurs différentes.

La rame peut comprendre plusieurs wagons portant indifféremment des remorques ou des conteneurs.

Les figures 3 et 4 sont respectivement une vue de côté et une vue de dessus, partielles et schématiques, du mode de réalisation du wagon 10 représenté sur les figures 1 et 2. En figure 4, une variante du système de motorisation du bogie 20 est représenté.

La figure 5 est une vue en perspective schématique et éclatée d'une partie de la balancelle 22 représentée sur les figures 3 et 4.

Comme cela apparaît sur les figures 3, 4 et 5, la balancelle 22 comprend une portion centrale 34 s'étendant selon la direction longitudinale et qui se prolonge à chaque extrémité selon la direction longitudinale successivement par une portion intermédiaire 36 et une portion d'extrémité 38. La portion centrale 34 peut comprendre une poutre 40 s'étendant selon la direction longitudinale et des plateaux 41 sensiblement horizontaux fixés à la poutre 40 et s'étendant de part et d'autre de la poutre 40. Chaque portion intermédiaire 36 est solidaire de la portion centrale 34 et délimite un logement 42 qui s'étend selon la direction transversale, qui est ouvert vers le haut et qui est ouvert à ses deux extrémités selon la direction transversale. A titre d'exemple, le logement 42 a une section droite en forme de "U". Chaque portion d'extrémité 38 est solidaire de la portion intermédiaire 36 attenante. Chaque portion d'extrémité 38 s'étend selon la direction longitudinale et comprend des ouvertures 43 destinées à coopérer avec un système de liaison permettant de relier entre elles les balancelles 22 de deux wagons 10 adjacents.

Chaque portion d'extrémité 38 est en outre traversée par une ouverture 44 d'axe vertical. La balancelle 22 comprend, en outre, pour chaque portion d'extrémité 38, des ergots 45 qui s'étendent de part et d'autre de la portion d'extrémité 38 selon un axe parallèle à la direction transversale, cet axe coupant de préférence l'axe de l'ouverture 44.

Le wagon 10 comprend, en outre, un support 46, également appelé chemin de roulement, comprenant une poutre centrale 47 et, à chaque extrémité de la poutre, un bloc 48 fixé sous la poutre centrale 47. La poutre centrale 47 a une forme complémentaire du logement 42 et est destinée, en fonctionnement, à reposer dans le logement 42. La poutre centrale 47 a une section droite en forme de "U" ouvert vers le haut et comprend un fond 49, de préférence sensiblement plan.

Le support 46 n'est pas fixé à la balancelle 22. Lorsque la poutre 47 repose dans le logement 42, le déplacement selon un plan horizontal du support 46 par rapport à la balancelle 22 selon la direction longitudinale est empêché par la coopération de la poutre 47 et du logement 42 et le déplacement selon un plan horizontal du support 46 par rapport à la balancelle 22 selon la direction transversale est empêché par les blocs 48 qui font butée contre la balancelle 22.

La figure 6 est une vue de dessus schématique, avec coupe partielle, d'un mode de réalisation d'un bogie 20 du wagon représenté sur les figures 3 et 4 avec la variante du système de motorisation représentée en figure 4. Le bogie 20 peut avoir une structure sensiblement symétrique par rapport à des plans verticaux P et P'.

Selon le présent mode de réalisation, le bogie 20 comprend :
un châssis 50 ;
des première et deuxième paires de bras 52 situées de part et d'autre du châssis 50 selon la direction longitudinale, chaque bras 52 étant articulé par rapport au châssis 50 au niveau d'une liaison pivotante 54 ;
des premier et deuxième essieux 56 situés de part et d'autre du châssis 50 selon la direction longitudinale, le premier essieu 56 étant relié de façon pivotante aux bras 52 de la première paire de bras et le deuxième essieu 56 étant relié de façon pivotante aux bras 52 de la deuxième paire de bras ;
deux roues 24 fixées à chaque essieu 56 ;
un système 57 d'entraînement des roues 24 en rotation, comprenant au moins un moteur électrique 58 adapté à entraîner en rotation au moins l'un des essieux 56, quatre moteurs électriques 58 adaptés à entraîner en rotation les deux essieux 56 étant représentés sur la figure 6 ;
pour chaque roue 24, un système de freinage 60 de la roue 24 ; et
un système de suspension 62 de la balancelle 22 adapté en outre à déplacer la balancelle 22 par rapport au châssis 50 selon la direction verticale.

La figure 7 est, en moitié gauche, une vue de côté schématique et, en moitié droite, une vue avec coupe d'un mode de réalisation du châssis 50 et du système de suspension 62 du bogie 20 représenté en figure 6 et d'une partie de la balancelle 22. Le plan de coupe de la figure 7 est un plan vertical perpendiculaire à la direction transversale. La figure 8 est, en moitié gauche, une vue avec coupe du mode de réalisation du châssis 50 et du système de suspension 62 du bogie 20 représenté en figure 7 et, en moitié droite, une vue de face schématique du châssis 50 du bogie 20 représenté en figure 7. Le plan de coupe de la figure 8 est un plan vertical perpendiculaire à la direction longitudinale. La figure 9 est une vue de dessus, schématique et avec coupe partielle, du mode de réalisation du châssis 50 et du système de suspension 62 du bogie 20 représenté en figure 7.

Le châssis 50 comprend une poutre creuse 64 qui s'étend selon la direction transversale comprenant une paroi inférieure 66, une paroi supérieure 68 et des parois latérales 70 reliant la paroi inférieure 66 à la paroi supérieure 68. Les parois latérales 70 sont traversées par des ouvertures 72 permettant le passage de la portion d'extrémité 38 de la balancelle 22 qui traverse donc la poutre 64 de part en part selon la direction longitudinale au travers des parois latérales 70.

Un premier flasque 74 est fixé à chaque extrémité de la poutre 64 selon la direction transversale. Chaque premier flasque 74 s'étend de part et d'autre de la poutre 64 selon la direction longitudinale. Quatre deuxièmes flasques 76, fixés à la poutre 64, se projettent depuis la poutre 64 selon la direction longitudinale de part et d'autre de la poutre 64. Chaque deuxième flasque 76 forme avec le premier flasque 74 en regard un support pour l'une des liaisons pivotantes 54.

Le système de suspension 62 est adapté à modifier la distance relative entre la paroi supérieure 68 et la portion d'extrémité 38 de la balancelle 22 située entre les parois inférieure et supérieure 66, 68.

Selon un mode de réalisation, le dispositif de suspension 62 comprend deux systèmes de suspension 80, chaque système de suspension 80 étant fixé à la paroi supérieure 68 et étant relié à l'un des ergots 45 de la portion d'extrémité 38 de la balancelle 22.

Selon un mode de réalisation, chaque système de suspension 80 comprend :
deux plateaux inférieurs 82 reposant sur la paroi supérieure 68 et fixés à la paroi supérieure 68 ;
deux vérins souples 84, pneumatiques reposant sur les plateaux 82 ;
des moyens, non représentés, pour commander les vérins souples 84 ;
un plateau supérieur 86 reposant sur les vérins souples 84 ; et
un élément de liaison 88 souple fixé au plateau supérieur 86 et fixé à l'un des ergots 45.

Dans le présent mode de réalisation, l'élément de liaison 88 correspond à une élingue 90 formant une boucle fermée traversant le plateau supérieur 86 et la paroi supérieure 68 (et la paroi 98 qui est décrite par la suite) et logé dans une gorge 92 prévue sur l'ergot 45. La fixation de l'élingue 90 au plateau supérieur 86 peut être réalisée par une tige 94 fixée au plateau supérieur 86. L'élingue 90 peut correspondre à un câble de traction.

A titre d'exemple, la suspension de la balancelle 22 reporte sur chaque bogie 20 une contrainte de 80 KN à vide et de 200 KN en charge. Chaque vérin souple 84 peut avoir un diamètre de 400 mm et une capacité unitaire de 52 KN à 0,6 MPa (6 bars), et de 60 KN à 0,7 MPa (7 bars).

Le déplacement de la portion d'extrémité 38 de la balancelle 22 par rapport à la paroi supérieure 68 est obtenu en actionnant simultanément les vérins souples 84 des systèmes de suspension 80. En figure 7, la portion d'extrémité 38 est représentée en position extrême basse par rapport au châssis 50. En figure 8, la portion d'extrémité 38 est représentée en position extrême haute par rapport au châssis 50. On peut envisager la mise en place de gâches de sécurité empêchant la descente intempestive de la balancelle 22 en cas de rupture d'un des éléments du dispositif de suspension 62.

Le dispositif de suspension 62 permet de modifier la position en hauteur de la balancelle 22 par rapport au bogie 20. Le dispositif de suspension 62 permet notamment d'adapter la hauteur de la balancelle 22 lors d'opérations de chargement/déchargement. Le dispositif de suspension 62 permet en outre de maintenir en suspension la balancelle 22 et la charge qui repose sur elle pendant le transport. Le dispositif de suspension 62 permet notamment de réaliser une compensation en hauteur de la balancelle 22 en fonction de la charge. En outre, le dispositif de suspension 62 permet d'obtenir une meilleure stabilité dynamique à l'ensemble wagon 10 et contenant 12 en abaissant le centre de gravité du wagon 10.

Selon un mode de réalisation, chaque système de suspension 80 comprend en outre deux amortisseurs 96, par exemple des amortisseurs hydrauliques, reliant le plateau supérieur 86 à la paroi inférieure 66. Ceci permet d'améliorer le guidage du mouvement de la balancelle 22 par rapport au châssis 50 lors de l'actionnement des systèmes de suspension 80.

Selon un mode de réalisation, la poutre 64 comprend une paroi intermédiaire 98 interposée entre la paroi inférieure 66 et parallèle aux parois inférieure et supérieure 66, 68, la portion d'extrémité 38 s'étendant entre les parois inférieure et intermédiaire 66, 98. Une tige verticale 100 est fixée à ses extrémités aux parois inférieure et intermédiaire 66, 98 et s'étend dans l'ouverture 44 de la portion d'extrémité 38. La portion d'extrémité 38 est reliée à la tige 100 par une liaison 102 du type rotule et qui permet en outre le coulissement de la portion d'extrémité 38 sur la tige 100.

Les figures 10 et 11 sont respectivement une vue de côté schématique avec coupe partielle du bogie 20 représenté sur la figure 6 et une vue de dessus avec coupe partielle d'une moitié du bogie 20.

Pour chaque bras 52, le châssis 50 peut comprendre un dispositif d'amortissement 104 du mouvement de rotation du bras 52 par rapport au châssis 50 autour de l'axe de la liaison pivotante 54. Selon un mode de réalisation, le dispositif d'amortissement 104 comprend un boîtier 106 fixé à la poutre 64 dans lequel sont logés deux amortisseurs 108. Le bras 52 se prolonge par un plateau 110 interposé entre les deux amortisseurs 108. Lorsque le bras 52 pivote par rapport au châssis 50 autour de l'axe de la liaison pivotante 54, le plateau 110 sollicite les amortisseurs 108.

Chaque bras 52 comprend un assemblage de plaques formant un carter. Chaque essieu 56 est relié aux deux bras 52 associés par des paliers 112 logés dans les bras 52, l'un des paliers 112 étant visible en figure 11.

Les essieux 56 sont entraînés en rotation par les moteurs électriques 58. Le fait que les moteurs électriques 58 soient montés directement sur le bogie 20 simplifie les opérations de maintenance. Ceci permet en outre de limiter la puissance de chaque moteur électrique 58, par exemple autour de 30 kW/40 kW.

Le système de freinage 60 peut être adapté à exercer une pression sur les parois latérales de la roue 24 associée comme cela est visible sur la figure 11. A titre de variante, le système de freinage peut être adapté à appliquer une force de freinage sur le pourtour de la roue 24.

Selon un mode de réalisation, la motorisation est située en extrémité de l'essieu 56, un moteur électrique 58 étant fixé à chaque bras 52. Le moteur électrique 58 comprend un arbre de sortie 114. Une poulie d'entraînement 116, logée dans le bras 52, est montée solidaire à l'extrémité de l'essieu 56. L'arbre de sortie 114 entraîne une chaîne 118, représentée en traits pointillés en figure 10 et non représentée en figure 11, qui entraîne en rotation la poulie 116. Un dispositif 120 de mise sous tension de la chaîne 118 peut être prévu. A titre de variante, la chaîne 118 peut être remplacée par un système de transmission, par exemple à engrenages.

Dans le mode de réalisation représenté sur les figures 6, 10 et 11, chaque moteur électrique 58 se projette depuis le bras 52 correspondant vers l'intérieur du bogie 20. Le moteur électrique 58 est donc situé à une distance de l'essieu 56 qu'il entraîne qui est supérieure au diamètre des roues 24 montées sur l'essieu 56.

La figure 12 est une vue de côté schématique avec coupe partielle de la moitié du bogie 20 représenté sur la figure 3 et la figure 13 représente, sur la moitié gauche, une vue de dessus avec coupe partielle de la moitié du bogie 20 représentée sur la figure 3 et, sur la moitié droite, une vue de dessus avec coupe partielle de la moitié du bogie 20 avec un autre mode de réalisation de motorisation des essieux 56.

Dans le mode de réalisation représenté sur la figure 12 et la moitié gauche de la figure 13, chaque moteur électrique 58 se projette depuis le bras 52 correspondant vers l'extérieur du bogie 20. Le moteur électrique 58 est donc situé à une distance de l'essieu 56 qu'il entraîne qui est inférieure au diamètre des roues 24 montées sur l'essieu 56. Le moteur électrique 58 peut engrener directement avec la poulie d'entraînement 116 fixée à l'extrémité de l'essieu 56.

Dans la demi-vue droite de la figure 13, le système 57 d'entraînement des roues 24 comprend, pour chaque essieu 56, un unique moteur électrique 58, fixé à un carter 124 qui est relié au châssis 50 par une liaison pivotante 126. L'arbre de sortie 114 est relié à l'essieu 56 par un système de transmission 128, par exemple à engrenages.

Dans le cas où le contenant 12 correspond à une remorque, le contenant 12 peut reposer directement sur les supports 46 et/ou sur la balancelle 22 au niveau des portions intermédiaires 36.

La figure 14 est une vue en coupe, partielle et schématique, d'un mode de réalisation d'une remorque 12. Le plan de coupe de la figure 14 est un plan vertical perpendiculaire à la direction longitudinale.

La remorque 12 comprend un châssis 130 et des roues 132 reliées au châssis 130. La remorque 12 comprend des éléments d'appui 134 fixés au châssis 130 sous le châssis 130. Les éléments d'appui 134 sont destinés à reposer sur les supports 46 et/ou sur la balancelle 22 au niveau des portions intermédiaires 36 lorsque la remorque 12 est placée sur le wagon 10. Selon un mode de réalisation, la remorque 12 comprend deux paires d'éléments d'appui 134, les deux éléments d'appui 134 de chaque paire étant alignés selon la direction transversale.

La figure 15 est une vue en coupe d'un élément d'appui 134 de la remorque de la figure 14. Le plan de coupe de la figure 15 est un plan vertical perpendiculaire à la direction transversale. L'élément d'appui 134 comprend une poutre 136 ayant un fond 138 sensiblement plat et s'étendant selon la direction transversale. La poutre 136 est fixée au châssis 130 de la remorque 12 par exemple par des éléments intermédiaires 140. L'élément d'appui 134 comprend des blocs de centrage et de bridage 142 de chaque côté de la poutre 136 selon la direction longitudinale.

La figure 16 est une vue de côté schématique avec coupe partielle de la remorque 12 représentée en figure 14 reposant sur la balancelle 22 représentée en figure 5. La balancelle 22 comprend des éléments de fixation 144 adaptés à coopérer avec les blocs de centrage et de bridage 142 de la remorque 12 lorsqu'elle est posée sur la balancelle 22. A titre d'exemple, au moins l'un des éléments de fixation 144 peut comprendre un crochet 146 mobile entre une position où il coopère avec l'un des blocs de centrage et de bridage 142 et une position où il est à distance du bloc de centrage et de bridage 142.

Dans le cas où le contenant 12 est une caisse ou un conteneur, il peut être prévu d'interposer le praticable 14 entre le contenant 12 et la balancelle 22, le praticable 14 reposant sur la balancelle 22.

Les figures 17 et 18 représentent respectivement une vue de dessus et une vue de côté, partielles et schématiques, d'un mode de réalisation du praticable 14.

Le praticable 14 comprend deux poutres 152 s'étendant selon la direction longitudinale et des traverses 154 reliant les deux poutres 152. Le praticable 14 comprend deux éléments d'appui 156 fixés aux poutres 152. Les éléments d'appui 156 sont destinés à reposer sur la balancelle 22 au niveau des portions intermédiaires 36 lorsque le praticable 14 est placé sur le wagon 10. Chaque élément d'appui 156 peut avoir la structure de l'élément d'appui 134 décrit précédemment et comprendre notamment une poutre 158 ayant un fond 160 sensiblement plat et s'étendant selon la direction transversale. L'élément d'appui 156 comprend en outre des blocs de centrage et de bridage 162 de chaque côté de la poutre 158 selon la direction longitudinale. Lorsque le praticable 14 est posé sur la balancelle 22, les blocs de centrage et de bridage 162 peuvent coopérer avec les éléments de fixation 144 de la balancelle 22 pour fixer le praticable 14 à la balancelle 22.

Lorsque le contenant 12 ou l'ensemble contenant 12/praticable 14 est fixé au wagon 10, le châssis 130 de la remorque 12 ou le praticable 14 participent après bridage à la rigidité de la balancelle 22. Le fait que la motorisation du wagon 10 soit répartie sur les bogies 20 permet de supprimer les contraintes dues à la traction/compression qui sont présentes dans le cas d'une traction traditionnelle sur les châssis des wagons.

Selon un mode de réalisation, le chargement du contenant 12 ou de l'ensemble contenant 12/praticable 14 sur le wagon 10 peut comprendre les étapes suivantes :
- déplacement du contenant 12 ou de l'ensemble contenant 12/praticable 14 à côté du wagon 10 sur lequel le contenant 12 doit être chargé ;
- soulèvement du contenant 12 ou de l'ensemble contenant 12/praticable 14 ;
- déplacement selon la direction transversale du contenant 12 ou de l'ensemble contenant 12/praticable 14 par rapport au wagon 10 pour amener le contenant 12 ou l'ensemble contenant 12/praticable 14 au-dessus du wagon 10 ;
- abaissement du contenant 12 ou de l'ensemble contenant 12/praticable 14 pour le faire reposer sur la balancelle 22 ; et
- fixation du contenant 12 ou de l'ensemble contenant 12/praticable 14 à la balancelle 22.

Selon un mode de réalisation, le déchargement du contenant 12 ou de l'ensemble contenant 12/praticable 14 du wagon 10 peut comprendre les étapes suivantes :
- libération des fixations entre le contenant 12 ou l'ensemble contenant 12/praticable 14 et le wagon 10 ;
- soulèvement du contenant 12 ou de l'ensemble contenant 12/praticable 14 par rapport au wagon 10 ;
- déplacement selon la direction transversale du contenant 12 ou de l'ensemble contenant 12/praticable 14 par rapport au wagon 10 pour amener le contenant 12 ou l'ensemble contenant 12/praticable 14 à côté du wagon 10 ; et
- abaissement du contenant 12 ou de l'ensemble contenant 12/praticable 14 pour le faire reposer sur le quai ou sur un véhicule de transport.

Selon un mode de réalisation, le déplacement, le soulèvement et l'abaissement du contenant 12 ou de l'ensemble contenant 12/praticable 14 peut être réalisé par un dispositif dédié appelé transbordeur, qui peut être complètement automatisé. A titre de variante, le transbordeur peut être remplacé par un transpalette conduit par un opérateur.

Les figures 19, 20 et 21 sont respectivement une vue en perspective, et des vues en coupe selon deux plans perpendiculaires et verticaux d'un mode de réalisation d'un transbordeur 170.

Le transbordeur comprend deux dispositifs de transbordement 172 reliés par une structure de liaison 174. L'écartement entre les deux dispositifs de transbordement 172 correspond à l'écartement entre les deux logements 42 de la balancelle 22. Les figures 20 et 21 sont des vues en coupe de l'un des dispositifs de transbordement 172.

Chaque dispositif de transbordement 172 comprend :
- une base 176 à coussins d'air 178 ;
- une coque inférieure 180 ayant une section droite en forme de "U" et ayant un fond plat 182 ;
- un chariot 184 mobile reposant sur le fond 182 et comprenant :
   un corps central 186 ;
   des paires de roues 188 montées sur le corps central 186 ;
   un plateau 192 reposant sur le corps central 186 du chariot 184 et fixé au corps central 186 ;
   une coque supérieure 194, la coque supérieure 194 du dispositif de transbordement 172 située à droite en figure 19 n'étant pas représentée ; et
   un système élévateur 196 adapté à déplacer en hauteur la coque supérieure 194 par rapport au plateau 192, le système élévateur 196 pouvant comprendre des vérins souples 198 ; et
- un système 190 de déplacement du chariot 184 adapté à faire sortir le chariot 184 par une extrémité de la coque inférieure 180 et à ramener le chariot 184 sur la coque inférieure 180, le système de déplacement étant représenté de façon très schématique en figure 21.

Le transbordeur 170 est destiné à être déplacé sur un quai par un véhicule manipulateur automatisé, appelé automanipulateur par la suite, non représenté, et qui correspond à un véhicule mobile adapté, par exemple, à coopérer avec la structure de liaison 174.

Les figures 22, 23 et 24 sont respectivement des vues analogues aux vues 19, 20 et 21 d'un autre mode de réalisation d'un transbordeur 200. Le transbordeur 200 comprend l'ensemble des éléments du transbordeur 170 à la différence que la base 176 de chaque dispositif de transbordement 172 est munie de plusieurs paires de roues 202. Selon un mode de réalisation, les roues 202 de chaque paire de roues ou d'un ensemble de paires de roues sont entraînées par un moteur 204 via un système de transmission 206.

Dans le mode de réalisation du transbordeur 170, pour chaque dispositif de transbordement 172, le système 190 de déplacement du chariot 184 repose sur la base 176. A titre de variante, dans le mode de réalisation du transbordeur 200, le système 190 de déplacement du chariot 184 comprend un moteur 208, porté par le chariot 184, et adapté à entraîner les roues 188 du chariot 184.

Les figures 25, 27, 29, 30, 32 et 33 sont des vues en coupe d'un wagon 10 et d'un quai 210 à des étapes successives lors d'une opération de déchargement du contenant 12 transporté par le wagon et les figures 26, 28 et 31 sont des vues en coupe du wagon 10 représenté respectivement sur les figures 25, 27 et 30 dans des plans de coupe perpendiculaires aux plans de coupe des figures 25, 27 et 30.

Un mode de réalisation d'un procédé de déchargement du contenant 12 transporté par le wagon 10 va être décrit mettant en oeuvre le transbordeur 170 représenté sur les figures 19, 20 et 21. Toutefois, à titre de variante, le transbordeur 200 représenté sur les figures 21, 22 et 23 peut être utilisé à la place du transbordeur 170.

Selon un mode de réalisation, le procédé de déchargement du contenant 12 transporté par le wagon 10 comprend les étapes successives suivantes :
1) Arrêt du wagon 10 transportant le contenant 12 le long d'un quai 210 de chargement/déchargement (figures 25 et 26). Des plots 212 peuvent être disposés sur le quai 210 aux emplacements où les supports 46 sont destinés à être déposé sur le quai 210. Les plots 212 sur lesquels se déposent les supports 46 peuvent être réalisés en matière synthétique, notamment du polyuréthane, pour absorber les bruits au moment du dépôt des supports 46. La hauteur de la balancelle 22 par rapport aux châssis 50 des bogies 20, visibles sur les figures 26, 28 et 31, du wagon 10 et donc par rapport aux rails 26 est ajustée par les dispositifs de suspension 62 des bogies 20, visibles sur les figures 26, 28 et 31. A titre d'exemple, comme cela est représenté sur les figures 25 et 26, la balancelle 22 est en position haute de sorte que les supports 46 ne sont pas en contact avec le quai 210. A titre d'exemple, la distance mesurée verticalement entre le plan du quai 210 et le plan au sommet des rails 26 peut être de l'ordre de 210 mm. Les éléments de fixation 142 du contenant 12 au wagon 10 sont libérés.
2) Abaissement de la balancelle 22 pour la faire reposer sur les rails 26 (figures 27 et 28) par actionnement des dispositifs de suspension 62 des bogies 20. La balancelle 22 peut comprendre des zones 214 en matière synthétique, notamment du polyuréthane, aux emplacements destinés à être en contact avec les rails 26. Lors de la descente de la balancelle 22, les blocs 48 des deux supports 46 viennent au contact des plots 212 prévus sur le quai 210 et chaque support 46 peut se désolidariser au moins partiellement de la balancelle 22 sur laquelle il repose.
3) Mise en place d'un transbordeur 170 en position sur le côté du wagon 10 (figure 29), chaque dispositif de transbordement 172 étant placé sensiblement dans l'alignement de l'un des supports 46 du wagon 10 selon la direction transversale. La coque supérieure 194 de chaque dispositif de transbordement 172 est en position extrême basse.
4) Déplacement du chariot 184 de chaque dispositif de transbordement 172 selon la direction transversale sur le fond 49 du support 46 correspondant jusqu'à ce que le chariot 184 soit situé sous les éléments d'appui 134 du contenant 12 (figures 30 et 31) . La coque supérieure 194 de chaque chariot 184 est en position basse de façon à permettre le passage du chariot 184 sous le contenant 12.
5) Actionnement du système élévateur 196 de chaque chariot 184 jusqu'à ce que la coque supérieure 194 vienne au contact des éléments d'appui 134 du contenant 12 et soulève le contenant 12 à distance des supports 46 (figure 32). Le contenant 12 est notamment élevé à une hauteur suffisante pour que, dans le cas où le contenant 12 correspond à une remorque, les roues 132 de la remorque 12 sont élevées au-dessus du niveau du quai 210.
6) Déplacement de chaque chariot 184 portant le contenant 12 selon la direction transversale pour revenir sur la base 176 du dispositif de transbordement 172 (figure 33).

Le transbordeur 170 peut alors être déplacé jusqu'à un emplacement où le contenant 12 est déchargé.

Le procédé de déchargement d'un contenant 12 reposant sur un praticable 14, et mettant en oeuvre le transbordeur 170 représenté sur les figures 19, 20 et 21, peut comprendre les étapes 1) à 6) décrites précédemment à la différence que c'est l'ensemble contenant 12/praticable 14 qui est déchargé.

Un mode de réalisation d'un procédé de chargement d'un contenant 12 sur un wagon 10 peut comprendre les étapes 1) à 6) décrites précédemment en ordre inversé, à savoir :
- chargement du contenant 12 sur le transbordeur 170 ;
- mise en position du transbordeur 170 portant le contenant 12 sur le côté du wagon 10 destiné à recevoir le contenant 12, la hauteur de la balancelle 22 étant ajustée pour que le support 46 repose sur les plots 212 présents sur le quai 210 ;
- déplacement du chariot 184 de chaque dispositif de transbordement 172 selon la direction transversale sur le fond 49 du support 46 correspondant jusqu'à ce que le chariot 184 soit à la verticale du wagon 10, le système élévateur 196 de chaque chariot 184 étant actionné pour permettre le déplacement du contenant 12 ;
- actionnement du système élévateur 196 de chaque chariot 184 pour abaisser le contenant 12 jusqu'à ce que les éléments d'appui 134 du contenant 12 reposent sur les supports 46 ; et
- déplacement du chariot 184 de chaque dispositif de transbordement 172 pour le ramener sur la base 176.

Selon un mode de réalisation, le quai situé d'un côté du wagon 10 sert à embarquer un contenant 12 sur un wagon 10 et le quai situé de l'autre côté du wagon 10 sert au déchargement du contenant 12. A titre de variante, les opérations de chargement et de déchargement peuvent être réalisées du même côté du wagon 10.

Le guidage de l'automanipulateur qui déplace le transbordeur 170 est, par exemple, assuré par un système laser qui réagit à une cartographie préétablie. Le choix du parcours sur le quai 210 peut être transmis à l'automanipulateur en fonction des disponibilités d'embarquement et de débarquement. Pour ne pas imposer un positionnement précis du contenant 12 en bordure du quai routier et pour finaliser la dépose/reprise du contenant 12, l'approche finale du transbordeur 170 peut être guidée au moyen d'une cible mise en place sur le contenant 12. Le transbordeur 170 peut être entièrement autonome en énergie par le biais d'un groupe qui lui fournit l'électricité et l'air comprimé nécessaires à son fonctionnement. A titre de variante, pendant la phase de déplacement, le transbordeur 170 peut recevoir de l'automanipulateur l'air comprimé nécessaire à son système de sustentation. Le transbordeur 170 peut disposer d'une réserve d'air et une réserve d'énergie électrique qui lui permettent par sécurité de faire trois cycles de chargement/déchargement. La faible puissance que nécessitent les moteurs du transbordeur 170 pour le transfert du contenant 12 autorise la mise en place d'un jeu de batteries pour alimenter l'ensemble du transbordeur 170. Les ordres opérationnels des transbordeurs 170 peuvent provenir directement de la rame. Les informations entre transbordeur 170 et le wagon 10 peuvent être réalisées par liaison sans contact.

Selon un mode de réalisation, il est proposé un wagon 10 universel sans élément démontable d'une masse par exemple d'environ 20 tonnes/22 tonnes qui le rend compatible avec :
- l'ensemble des contenants routiers non motorisés ;
- les infrastructures TGV par une charge à l'essieu de 13,5 tonnes ;
- les infrastructures existantes par la répartition de la traction ;
- le déchargement/chargement automatisé en zone portuaire ;
- le passage des remorques de 4,2 m dans le gabarit GB+, c'est-à-dire dans un gabarit plus grand que le gabarit GB tel que défini par l'Union internationale des chemins de fer (UIC) ;
- la suppression du contrôle en gare par l'adaptation et l'homologation de la remorque ;
- le cycle d'échange :
   qui n'immobilise route et rail que le temps du transfert ;
   indépendant entre route et rail ;
   indépendant du nombre de wagons.
- l'automatisation en gare comme sur le wagon de toutes les fonctions répétitives ;
- une vision du wagon isolé ;
- un service mixte voyageurs/marchandises sur le réseau secondaire électrifié ou non ;
- des équipements de transfert non solidaires du quai et proportionnels à l'activité ; et
- une forte prise en compte des nuisances sonores.

L'absence de personnel aux points de transits ouvre la voie à une vision entièrement automatisée du transport combiné rail-route non accompagné.

Des exemples de dimensions et de poids vont maintenant être décrits :
- pour chaque wagon 10 :
   - châssis 50 : 1600 * 2 = 3200 kg ;
   - suspension/motorisation de chaque bogie 20 : 2600 * 2 = 5200 kg ;
   - balancelle 22 : 6500 * 1 = 6500 kg ;
   - accessoires mécaniques : 4000 * 1 = 4000 kg ; et
   - liaison de traction : 2000 * 1 = 2000 kg ;
- masse totale d'un wagon 10 : 22 tonnes ;
- contenant 12 (et éventuellement praticable 14) : 33 tonnes ;
- masse roulante (wagon 10, contenant 12 et éventuellement praticable 14) : 54 tonnes/56 tonnes ;
- charge sur chaque essieu 56 : 13,5 tonnes ; et
- pour la remorque 12 de préférence :
   - hauteur plancher sur route : 1000 mm ;
   - hauteur plancher suspension relevé : 870 mm ;
   - hauteur sellette minimum sur route : 950 mm ; et
   - pneumatiques 445/45 R 19,5.

Selon un mode de réalisation, un exemple de garde aux rails peut être de 155 mm, ce qui correspond aujourd'hui à un essieu équipé de roues de 920 mm et de disques de freinage de 610 mm. La partie haute d'une remorque de 4,2 m se retrouve dans ce cas à 4200-(100/80)+155 = 4255 mm/4275 mm du rail pour une valeur autorisée en GB+ de 4320 mm.

Un exemple d'estimation du poids de la balancelle 22 et des supports 46 peut être le suivant :
- poutre : 2500 kg ;
- plateau : 1200 kg ;
- supports 46 : 300 kg ;
- remplissage : 850 kg ;
- contre pièces diverses : 1000 kg ;
- verrouillage : 4 * 65 = 260 kg ;
- total : 6500 kg.

Des modes de réalisation particuliers ont été décrits. Diverses variantes et modifications apparaîtront à l'homme de l'art. Ainsi, bien que des modes de réalisation du transbordeur 170, 200 aient été décrits dans lesquels les dispositifs de transbordement 172 sont déplacés par un automanipulateur, le transbordeur 170 ou 190 et l'automanipulateur peuvent ne correspondre qu'à un seul véhicule.

Divers modes de réalisation avec diverses variantes ont été décrits ci-dessus. On notera que l'homme de l'art pourra combiner divers éléments de ces divers modes de réalisation et variantes sans faire preuve d'activité inventive. Ainsi, le mode de réalisation du système de déplacement 190 décrit en relation avec le transbordeur 200 peut être mise en oeuvre avec le transbordeur 170. De façon analogue, le mode de réalisation du système de déplacement 190 décrit en relation avec le transbordeur 170 peut être mise en oeuvre avec le transbordeur 200.

## Revendications

1. Wagon (10) comprenant :
au moins deux bogies (20), chaque bogie (20) comprenant un châssis (50) relié à un premier essieu (56) entraînant des première et deuxième roues (24) et à un deuxième essieu entraînant des troisième et quatrième roues, chaque bogie comprenant en outre au moins un moteur (58) d'entraînement d'au moins le premier ou le deuxième essieu ; et
une balancelle (22) articulée sur chaque bogie et reliée à chaque bogie par un dispositif de suspension (62) adapté à modifier la distance entre la balancelle et le bogie, la balancelle (22) s'étendant au travers du châssis selon la direction longitudinale du wagon et comprenant au moins deux évidements (42) s'étendant selon la direction transversale du wagon.

2. Wagon selon la revendication 1, dans lequel le dispositif de suspension (62) est pneumatique.

3. Wagon selon la revendication 1 ou 2, dans lequel, pour chaque bogie (20), le dispositif de suspension (62) comprend au moins un vérin pneumatique (84) reposant sur le châssis (50), un plateau (86) reposant sur le vérin pneumatique et relié à la balancelle (22) par au moins une élingue (90), le dispositif de suspension étant adapté à écarter ou rapprocher le plateau du châssis par actionnement du vérin pneumatique.

4. Wagon selon la revendication 3, dans lequel, pour chaque bogie (20), le dispositif de suspension (62) comprend deux paires de vérins pneumatiques (84) reposant sur le châssis (50) et, pour chaque paire de vérins pneumatiques un plateau (86) reposant sur les vérins pneumatiques de la paire et relié à la balancelle (22) par au moins une élingue (90).

5. Wagon selon l'une quelconque des revendications 1 à 4, dans lequel la balancelle (22) comprend une poutre unique (34, 36, 38) s'étendant selon la direction longitudinale du wagon et reliée à chaque bogie (20).

6. Wagon selon l'une quelconque des revendications 1 à 5, comprenant au moins deux supports (46) reposant sur la balancelle (22) dans lesdits évidements (42) et s'étendant selon la direction transversale du wagon de part et d'autre de la balancelle.

7. Wagon selon l'une quelconque des revendications 1 à 6, dans lequel le wagon est apte à recevoir un élément de support (14) reposant sur la balancelle (22) et sur lequel est destiné à reposer au moins un contenant (12).

8. Système de chargement/déchargement d'un contenant (12), comprenant au moins un wagon selon l'une quelconque des revendications 1 à 7 destiné à transporter le contenant et un transbordeur (170) adapté à charger le contenant sur le wagon ou décharger le contenant du wagon.

9. Système selon la revendication 8, dans lequel le transbordeur (170) comprend au moins deux dispositifs de transbordement (172) comprenant chacun une base (176) et un chariot (184) mobile sur la base et adapté à supporter le contenant, chaque chariot comprenant un système élévateur (196) adapté à déplacer en hauteur le contenant.

10. Procédé de chargement/déchargement d'un contenant (12) d'un wagon (10) selon l'une quelconque des revendications 1 à 7, comprenant les étapes suivantes :
actionner les dispositifs de suspension (62) du wagon pour abaisser la balancelle (22) à une première position donnée par rapport à un quai (210) ;
déplacer le contenant selon la direction transversale du wagon et selon la direction verticale pour charger le contenant sur le wagon ou décharger le contenant depuis le wagon ; et
actionner les dispositifs de suspension du wagon pour soulever la balancelle (22) à une deuxième position donnée par rapport au quai (210) .

11. Procédé de chargement/déchargement selon la revendication 10 dans lequel le wagon est selon la revendication 6, comprenant les étapes suivantes :
actionner les dispositifs de suspension (62) du wagon (10) pour abaisser la balancelle (22) et déposer les supports (46) sur le quai (210) ;
déplacer un chariot (184) sur chaque support selon la direction transversale du wagon, chaque chariot comprenant une coque ; et
soulever/abaisser les coques par rapport aux supports pour soulever/déposer le contenant (12).

## Patentansprüche

1. Waggon (10), der Folgendes aufweist:
mindestens zwei Drehgestelle (20), wobei jedes Drehgestell (20) ein Radgestell (50) aufweist, das mit einer ersten Achse (56), die erste und zweite Räder (24) antreibt, und mit einer zweiten Achse, die dritte und vierte Räder antreibt, gekoppelt ist, wobei jedes Drehgestell außerdem mindestens einen Motor (58) zum Antrieb mindestens der ersten oder der zweiten Achse aufweist; und
eine aufgehängte Wanne (22), die an jedem Drehgestell angelenkt und mit jedem Drehgestell durch eine Aufhängevorrichtung (62) gekoppelt ist, welche dazu geeignet ist, den Abstand zwischen der aufgehängten Wanne und dem Drehgestell zu verändern, wobei sich die aufgehängte Wanne (22) durch das Radgestell entlang der Längsrichtung des Waggons erstreckt und mindestens zwei Aussparungen (42) aufweist, die sich entlang der Querrichtung des Waggons erstrecken.

2. Waggon nach Anspruch 1, wobei die Aufhängevorrichtung (62) pneumatisch ist.

3. Waggon nach Anspruch 1 oder 2, wobei die Aufhängevorrichtung (62) für jedes Drehgestell (20) mindestens einen auf dem Radgestell (50) aufliegenden pneumatischen Heber (84) aufweist, eine auf dem pneumatischen Heber aufliegende Platte (86), die durch mindestens einen Hebegurt (90) mit der aufgehängten Wanne (22) gekoppelt ist, wobei die Aufhängevorrichtung geeignet ist, die Platte durch Betätigung des pneumatischen Hebers vom Radgestell wegzuziehen oder an diesen heranzuführen.

4. Waggon nach Anspruch 3, wobei die Aufhängevorrichtung (62) für jedes Drehgestell (20) zwei Paare von pneumatischen Hebern (84) aufweist, die auf dem Radgestell (50) aufliegen, und für jedes Paar pneumatischer Heber eine Platte (86) aufweist, die auf den pneumatischen Hebern des Paares aufliegt und mit der aufgehängten Wanne (22) durch mindestens einen Haltegurt (90) verbunden ist.

5. Waggon nach einem der Ansprüche 1 bis 4, wobei die aufgehängte Wanne (22) einen einzelnen Träger (34, 36, 38) aufweist, der sich entlang der Längsrichtung des Waggons erstreckt und mit jedem Drehgestell (20) verbunden ist.

6. Waggon nach einem der Ansprüche 1 bis 5, mit mindestens zwei Stützen (46), die auf der aufgehängten Wanne (22) in den Aussparungen (42) ruhen und sich entlang der Querrichtung des Waggons auf beiden Seiten der aufgehängten Wanne erstrecken.

7. Waggon nach einem der Ansprüche 1 bis 6, wobei der Waggon ein auf der aufgehängten Wanne (22) ruhendes Stützelement (14) aufnehmen kann, auf dem mindestens ein Behälter (12) aufliegen soll.

8. System zum Beladen/Entladen eines Behälters (12), wobei das System mindestens einen Waggon nach einem der Ansprüche 1 bis 7 aufweist, der zum Transport des Behälters bestimmt ist, und einen Übergabeförderer (170), der zum Beladen des Behälters auf den Waggon oder zum Entladen des Behälters von dem Waggon geeignet ist.

9. System nach Anspruch 8, wobei der Übergabeförderer (170) mindestens zwei Transfervorrichtungen (172) aufweist, die jeweils eine Basis (176) und einen auf der Basis beweglichen Schlitten (184) aufweisen, der zum Tragen des Behälters geeignet ist, wobei jeder Schlitten ein Hubsystem (196) umfasst, das zum vertikalen Verschieben des Behälters geeignet ist.

10. Verfahren zum Beladen/Entladen eines Behälters (12) auf einen/von einem Waggon (10) nach einem der Ansprüche 1 bis 7, wobei das Verfahren die folgenden Schritte aufweist:
Betätigen der Aufhängevorrichtungen (62) des Waggons, um die aufgehängte Wanne (22) in eine erste vorgegebene Position in Bezug auf eine Rampe (210) abzusenken;
Verschieben des Behälters entlang der Querrichtung des Waggons und entlang der vertikalen Richtung, um den Behälter auf den Waggon zu laden oder den Behälter von dem Waggon zu abzuladen; und
Betätigen der Aufhängevorrichtungen des Waggons, um die aufgehängte Wanne (22) in eine zweite vorgegebene Position in Bezug auf die Rampe (210) anzuheben.

11. Verfahren zum Beladen/Entladen nach Anspruch 10, wobei der Waggon nach Anspruch 6 ist, wobei das Verfahren die folgenden Schritte aufweist:
Betätigen der Aufhängevorrichtungen (62) des Waggons (10), um die aufgehängte Wanne (22) abzusenken und die Stützen (46) auf der Rampe (210) abzusetzen;
Verschieben eines Schlittens (184) auf jedem Träger entlang der Querrichtung des Waggons, wobei jeder Waggon einen Rumpf umfasst; und
Anheben/Absenken der Rümpfe in Bezug auf die Stützen, um den Behälter (12) anzuheben/abzusetzen.

## Claims

1. Wagon (10) comprising:
at least two bogies (20), each bogie (20) comprising a frame (50) coupled to a first axle (56) driving first and second wheels (24) and to a second axle driving third and fourth wheels, each bogie further comprising at least one motor (58) for driving at least the first or the second axle; and
a suspended tray (22) jointed on each bogie and coupled to each bogie by a suspension device (62) adapted to modifying the distance between the suspended tray and the bogie, the suspended tray (22) extending through the frame along the longitudinal direction of the wagon and comprising at least two recesses (42) extending along the transverse direction of the wagon.

2. Wagon according to claim 1, wherein the suspension device (62) is pneumatic.

3. Wagon according to claim 1 or 2, wherein, for each bogie (20), the suspension device (62) comprises at least one pneumatic jack (84) resting on the frame (50), a plate (86) resting on the pneumatic jack and coupled to the suspended tray (22) by at least one sling (90), the suspension device being adapted to drawing the plate away from or bringing it towards the frame by actuation of the pneumatic jack.

4. Wagon according to claim 3, wherein, for each bogie (20), the suspension device (62) comprises two pairs of pneumatic jacks (84) resting on the frame (50) and, for each pair of pneumatic jacks a plate (86) resting on the pneumatic jacks of the pair and coupled to the suspended tray (22) by at least one sling (90).

5. Wagon according to any of claims 1 to 4, wherein the suspended tray (22) comprises a single beam (34, 36, 38) extending along the longitudinal direction of the wagon and coupled to each bogie (20).

6. Wagon according to any of claims 1 to 5, comprising at least two supports (46) resting on the suspended tray (22) in said recesses (42) and extending along the transverse direction of the wagon on either side of the suspended tray.

7. Wagon according to any of claims 1 to 6, wherein the wagon is capable of receiving a support element (14) resting on the suspended tray (22) and having at least one container (12) intended to rest thereon.

8. System for loading/unloading a container (12), comprising at least one wagon according to any of claims 1 to 7 intended to transport the container and a transfer conveyor (170) adapted to loading the container onto the wagon or unloading the container from the wagon.

9. System according to claim 8, wherein the transfer conveyor (170) comprises at least two transfer devices (172) each comprising a base (176) and a carriage (184) mobile on the base and adapted to supporting the container, each carriage comprising a lifting system (196) adapted to vertically displacing the container.

10. Method for loading/unloading a container (12) onto/from a wagon (10) according to any of claims 1 to 7, comprising the steps of:
actuating the suspension devices (62) of the wagon to lower the suspended tray (22) down to a first given position with respect to a dock (210);
displacing the container along the transverse direction of the wagon and along the vertical direction to load the container onto the wagon or unload the container from the wagon; and
actuating the suspension devices of the wagon to lift the suspended tray (22) up to a second given position with respect to the dock (210).

11. Loading/unloading method according to claim 10 wherein the wagon is according to claim 6, comprising the steps of:
actuating the suspension devices (62) of the wagon (10) to lower the suspended tray (22) and deposit the supports (46) on the dock (210);
displacing a carriage (184) on each support along the transverse direction of the wagon, each carriage comprising a hull; and
lifting/lowering the hulls with respect to the supports to lift/deposit the container (12).
